# EUROPÄISCHE PATENTSCHRIFT

(11) **EP 2 072 898 B1**
(45) Veröffentlichungstag und Bekanntmachung des Hinweises auf die Patenterteilung: **26.01.2011**
(21) Anmeldenummer: 08018651.3
(22) Anmeldetag: 24.10.2008
(51) Int. Cl.: F23Q 7/08, F23D 3/40

(54) **Brennkammerbaugruppe für einen Verdampferbrenner, insbesondere für ein Fahrzeugheizgerät und Verwendung in einem Heizgerät**
Combustion chamber assembly for an evaporation burner, especially for an automobil heating device and use in a heating device
Assemblage d'une chambre de combustion por brûleur à évaporation, en particulier pour appareil de chauffage pour automobile et utilisation dans un dispositif de chauffage

(30) Priorität: 20.12.2007 DE 102007061518
(43) Veröffentlichungstag der Anmeldung: 24.06.2009
(73) Patentinhaber: J. Eberspächer GmbH & Co. KG, 73730 Esslingen (DE)
(72) Erfinder: Schmidt, Oliver, 73207 Plochingen (DE)
(74) Vertreter: Ruttensperger, Bernhard

(56) Entgegenhaltungen:
- EP-A- 1 342 949
- EP-A- 1 363 070
- EP-A- 1 767 264
- DE-A1- 19 529 994

## Beschreibung

Die vorliegende Erfindung betrifft eine Brennkammerbaugruppe für einen Verdampferbrenner, insbesondere für ein Fahrzeugheizgerät, umfassend ein eine Brennkammer begrenzendes Brennkammergehäuse mit wenigstens einem Zündorganaufnahmeansatz an einer Wandung, wobei an einer Innenseite des Zündorganaufnahmeansatzes ein poröses Verdampfermedium vorgesehen ist und eine Brennstoffzuführleitung zum Einspeisen von flüssigem Brennstoff in das poröse Verdampfermedium in den Zündorganaufnahmeansatz einmündet, wobei an dem Zündorganaufnahmeansatz ein sich in diesen hineinerstreckendes Zündorgan getragen ist, gemäß dem oberbegriff des Ausprüchs 1.

Eine derartige aus der EP-A-1788305 bekannte Brennkammerbaugruppe wird nachfolgend mit Bezug auf die Fig. 1 hinsichtlich ihres prinzipiellen Aufbaus beschrieben.

Diese im Querschnitt dargestellte Brennkammerbaugruppe 10 umfasst ein Brennkammergehäuse 12, das mit einer beispielsweise im Wesentlichen kreiszylindrischen Umfangswandung 14 und einer Bodenwandung 16 ausgebildet ist. Die Bodenwandung 16 kann mit der Umfangswandung 14 integral ausgebildet sein und mit dieser zusammen zum Bereitstellen eines integralen Brennkammergehäuses 12 in einem Fertigungsvorgang hergestellt werden, wobei hier im Allgemeinen ein Gussvorgang zur Herstellung verwendet wird. Das im Wesentlichen topfartige Brennkammergehäuse 12 begrenzt mit seiner Umfangswandung 14 und seiner Bodenwandung 16 eine Brennkammer 18.

In einem vorzugsweise der Bodenwandung 16 nahe liegenden Bereich ist am Brennkammergehäuse 12, nämlich hier der Umfangswandung 14, ein Zündorganaufnahmeansatz 20 vorgesehen. Dieser seitliche Ansatz liegt näherungsweise tangential zur Umfangswandung 14 und ist mit dieser vorzugsweise ebenfalls integral ausgebildet, bildet also auch einen integralen Bestandteil des aus Metall gefertigten Brennkammergehäuses 12. Auch dieser Ansatz 20 kann, bezogen auf seine Längsrichtung, beispielsweise im Wesentlichen kreiszylindrisch ausgestaltet sein. Nicht dargestellt ist ein an der Bodenwandung 16 möglicherweise vorzusehender Verbrennungslufteinlassstutzen, der in einem zentralen Bereich der Bodenwandung 16 sich näherungsweise parallel zur Umfangswandung 14 erstreckend ausgebildet sein kann und in die Brennkammer 18 ragt, um über mehrere darin ausgebildete schlitzartige Öffnungen Verbrennungsluft in die Brennkammer 18 einzuspeisen.

An der Innenseite der Umfangswandung 14 ist ein poröses Verdampfermedium 22 vorgesehen. Dieses kleidet vorzugsweise die Umfangswandung 14 in ihrem gesamten Umfangsbereich und näherungsweise im gesamten Erstreckungsbereich der Brennkammer 18 aus. Dieses poröse Verdampfermedium 22 kann flüssigen Brennstoff aufnehmen, ihn durch Kapillarförderwirkung in seinem Innenvolumenbereich verteilen und dann an der zur Brennkammer 18 hin frei liegenden Oberfläche abdampfen.

Auch an der Innenseite des Zündorganaufnahmeansatzes 20 ist ein poröses Verdampfermedium 24 vorgesehen, das dort, wo der Ansatz 20 in seinem ersten Endbereich 26 an die Umfangswandung 14 anschließt, auch in Kontakt mit dem porösen Verdampfermedium 22 steht. In den Ansatz 20 mündet ferner eine Brennstoffzuführleitung 28 ein, und zwar in einem Bereich, in welchem der Ansatz 20 mit dem porösen Verdampfermedium 24 ausgekleidet ist. Flüssiger Brennstoff wird über die Leitung 28 also in den Ansatz 20 und dort in das poröse Verdampfermedium 24 eingespeist. Auch das Verdampfermedium 24 stellt einen Kapillarfördereffekt bereit, so dass es einerseits den von der Leitung 28 aufgenommenen flüssigen Brennstoff in seinem Innenvolumenbereich und somit über den Umfang des Ansatzes 20 verteilt, andererseits aber auch aufgrund der Anbindung an das poröse Verdampfermedium 22 in der Brennkammer 18 Brennstoff in dieses poröse Verdampfermedium 22 einleitet zur weiteren Verteilung darin und zur Abdampfung in die Brennkammer 18.

An dem von der Umfangswandung 14 entfernten Endbereich 30 trägt der Zündorganaufnahmeansatz 20 ein Zündorgan 34 in dessen Trägerbereich 32. Dabei kann der Trägerbereich 32 sich in den Zündorganaufnahmeansatz 20 hineinerstrecken bzw. dessen Stirnseite überdecken, um somit durch Klemmwirkung oder ggf. auch Gewindeeingriff eine stabile Halterung des Zündorgans 34 zu erlangen.

Die zum Starten der Verbrennung im Bereich eines derartigen Zündorganaufnahmeansatzes 20 erforderliche Zündluft tritt über zumindest eine Zündlufteintrittsöffnung 38 ein, die im Endbereich 30 oder nahe dem Endbereich 30 im Zündorganaufnahmeansatz 20 vorgesehen ist. Diese Zündlufteintrittsöffnung 38 kann von dem porösen Verdampfermedium 24 überdeckt sein. In Zuordnung zu dieser Zündlufteintrittsöffnung 38 kann das poröse Verdampfermedium 24 jedoch auch eine Zündluftdurchtrittsöffnung 40 aufweisen. Die bei Verbrennung in dem Zündorganaufnahmeansatz 20 entstehende Flamme kann sich dann durch eine Öffnung 42 in der Umfangswandung 14 in die Brennkammer 18 ausbreiten und das dort ebenfalls gebildete zünd- bzw. verbrennungsfähige Gemisch zünden.

Ein Problem derartiger Brennkammerbaugruppen ist, dass durch die im Bereich des Zündorgans bei dessen elektrischer Erregung erzeugten hohen Temperaturen auch der den Trägerbereich tragende Endbereich des Zündorganaufnahmeansatzes vergleichsweise stark erwärmt wird. Da in diesem Endbereich auch die Zündlufteintrittsöffnung vorgesehen ist, besteht durch diese Erwärmung die Gefahr, dass im Bereich dieser Öffnung sich feste Ablagerungen bilden, welche über die Betriebslebensdauer hinweg den zum Durchströmen freien Querschnitt der Zündlufteintrittsöffnung zunehmend einschnüren. Die Folge davon ist, dass insbesondere in der Startphase im Bereich eines derartigen Zündorganaufnahmeansatzes eine Sauerstoffunterversorgung vorhanden ist und somit ein zuverlässiges Zünden nicht mehr sichergestellt werden kann.

Es ist die Aufgabe der vorliegenden Erfindung, eine Brennkammerbaugruppe für einen Verdampferbrenner derart auszugestalten, dass über die Betriebslebensdauer hinweg eine zuverlässige Zündfunktion sichergestellt werden kann.

Erfindungsgemäß wird diese Aufgabe gelöst durch eine Brennkammerbaugruppe für einen Verdampferbrenner, insbesondere für ein Fahrzeugheizgerät, gemäß Anspruch 1. Diese umfasst ein eine Brennkammer begrenzendes Brennkammergehäuse mit wenigstens einem Zündorganaufnahmeansatz an einer Wandung, wobei an einer Innenseite des Zündorganaufnahmeansatzes ein poröses Verdampfermedium vorgesehen ist und eine Brennstoffzuführleitung zum Einspeisen von flüssigem Brennstoff in das poröse Verdampfermedium in den Zündorganaufnahmeansatz einmündet, wobei an dem Zündorganaufnahmeansatz ein sich in diesen hineinerstreckendes Zündorgan getragen ist.

Dabei ist weiter vorgesehen, dass das Zündorgan über das poröse Verdampfermedium an dem Zündorganaufnahmeansatz getragen ist.

Da bei dem erfindungsgemäßen Aufbau das Zündorgan nicht mehr direkt, sondern über das poröse Verdampfermedium am Zündorganaufnahmeansatz getragen ist, besteht im Wesentlichen kein unmittelbarer Wärmeübertragungskontakt zwischen dem Zündorgan und dem Zündorganaufnahmeansatz. Somit kann auch keine direkte Wärmeübertragung stattfinden. Da das poröse Verdampfermedium grundsätzlich mit seiner Porenstruktur einen vergleichsweise schlechten Wärmeleiter darstellt, wird eine übermäßige Erwärmung des Zündorganaufnahmeansatzes, die zur Gefahr des Bildens von Ablagerungen führt, weitgehend ausgeschlossen.

Beispielsweise kann vorgesehen sein, dass das Zündorgan einen Trägerbereich aufweist, und dass der Trägerbereich über das poröse Verdampfermedium an dem Zündorganaufnahmeansatz getragen ist. Dieser Trägerbereich kann dann so dimensioniert und aus derartigem Material aufgebaut sein, dass einerseits auch in dem porösen Verdampfermedium eine stabile Halterungsfunktionalität sichergestellt wird, andererseits bereits hier eine gewisse thermische Isolation zwischen dem porösen Verdampfermedium und demjenigen Bereich des Zündorgans vorhaden ist, in welchem dieses die zum Zünden erforderlichen hohen Temperaturen erzeugt.

Weiterhin kann vorgesehen sein, dass der Trägerbereich sich in einen von der Umfangswandung entfernten Endbereich des Zündorganaufnahmeansatzes erstreckt und dass wenigstens in dem Endbereich der Zündorganaufnahmeansatz im Wesentlichen über seinen gesamten Umfang mit dem porösen Verdampfermedium ausgekleidet ist.

Um sicherzustellen, dass Zündluft im Wesentlichen nur über die dafür definiert vorgesehenen Öffnungen in den Zündorganaufnahmeansatz gelangt, wird weiter vorgeschlagen, dass der Trägerbereich eine Stirnfläche des porösen Verdampfermediums wenigstens bereichsweise überdeckt.

Wie vorangehend bereits dargestellt, ist es von besonderem Vorteil, wenn das Zündorgan nicht in Kontakt mit dem Zündorganaufnahmeansatz ist.

Weiterhin wird vorgeschlagen, dass in einem von dem porösen Verdampfermedium ausgekleideten Bereich des Zündorganaufnahmeansatzes wenigstens eine Lufteintrittsöffnung vorgesehen ist, wobei vorteilhafterweise dann vorgesehen sein kann, dass in Zuordnung zu der wenigstens einen Lufteintrittsöffnung in dem Zündorganaufnahmeansatz wenigstens eine Luftdurchtrittsöffnung in dem porösen Verdampfermedium vorgesehen ist.

Die vorliegende Erfindung betrifft ferner ein Heizgerät, wie es vorzugsweise in einem Fahrzeug als Standheizung oder Zuheizer eingesetzt werden kann, mit einem Verdampferbrenner, der eine erfindungsgemäß aufgebaute Brennkammerbaugruppe aufweist.

Die vorliegende Erfindung wird nachfolgend mit Bezug auf die beiliegende Figuren detailliert beschrieben. Es zeigt:
- Fig. 1: eine Querschnittansicht einer aus dem Stand der Technik bekannten Verdampferbaugruppe;
- Fig. 2: eine Schnittansicht einer erfindungsgemäß aufgebauten Brenn- kammerbaugruppe im Bereich eines Zündorganaufnahme- ansatzes.

In Fig. 2 sind die wesentlichen Bereiche einer erfindungsgemäß ausgestalteten Brennkammerbaugruppe 10 gezeigt. Es sei darauf hingewiesen, dass selbstverständlich hinsichtlich ihres grundsätzlichen Aufbaus diese Brennkammerbaugruppe 10 so aufgebaut sein kann, wie vorangehend mit Bezug auf die Fig. 1 beschrieben.

Man erkennt in Fig. 2 den Zündorganaufnahmeansatz 20, der in oder nahe seinem Endbereich 30 mit Zündlufteintrittsöffnungen 38 und in Zuordnung dazu Zündluftdurchtrittsöffnungen 40 im porösen Verdampfermedium 24 aufweist. Es sei darauf hingewiesen, dass dieses poröse Verdampfermedium mit grundsätzlich im Wesentlichen zylindrischer Struktur ausgebildet sein kann und aus Vliesmaterial, Geflecht, Schaumkeramik, Gewebematerial oder dergleichen aufgebaut sein kann und im Allgemeinen als Kerzensieb bezeichnet wird. Es sei weiterhin noch einmal betont, dass die Anzahl der Zündlufteintrittsöffnungen 38 entsprechend den auftretenden Anforderungen gewählt werden kann und auch deren Lage über den Umfang bzw. in Richtung der Längsachse L des Zündorganaufnahmeansatzes variiert werden kann, ebenso wie deren Größe und die Größe und Anzahl der zugeordneten Zündluftdurchtrittsöffnungen 40.

Man erkennt in Fig. 2 den Trägerbereich 32, wobei bereits hier darauf hingewiesen sei, dass rechts bezüglich der Längsachse L und links bezüglich der Längsachse L in Fig. 2 zwei verschiedene Varianten dieses Trägerbereichs 32 dargestellt sind. An dem Trägerbereich 32 ist ein Zündbereich 44 getragen, der in seinem Innenbereich beispielsweise eine Glühwendel oder mehrere Glühwendeln oder bei elektrischer Erregung sich erwärmende Baugruppen aufweist, um in dem den Zündbereich 44 umgebenden und von dem porösen Verdampfermedium 24 umgebenen Volumenbereich, in welchem primär ein zündfähiges Gemisch aus Verbrennungsluft und Brennstoffdampf vorhanden sein wird, die Verbrennung zu starten.

Der Trägerbereich 32 ist so ausgebildet bzw. dimensioniert, dass er grundsätzlich in den Endbereich 30 des Zündorganaufnahmeansatzes 20 eingeschoben werden kann, und zwar auch in das dort vorhandene poröse Verdampfermedium 24. Da dieses poröse Verdampfermedium 24 vorzugsweise zylinderartig ausgebildet ist, also den Zündorganaufnahmeansatz 20 an seinem ganzen Umfangsbereich um die Längsachse L herum auskleidet, umgibt es auch den in den Zündorganaufnahmeansatz 20 eingeführten Abschnitt des Trägerbereichs 32 vollständig, so dass dieser stabil gehalten ist. Hier kann beispielsweise eine gewisse Überdimensionierung des Trägerbereichs 32 an seinem Außenumfang bezüglich des Innenumfangs des porösen Verdampfermediums 24 vorgesehen sein, so dass unter Berücksichtigung der Kompressibilität des porösen Materials des Verdampfermediums 24 hier eine gewisse Presspassung bzw. Presshalterungswirkung erzielt wird.

Mit derartiger Ausgestaltung wird erreicht, dass kein direkter Kontakt zwischen dem Trägerbereich 32 und dem Zündorganaufnahmeansatz 20 besteht. Dies bedeutet, dass bei Erregung und Wärmeerzeugung im Bereich des Zündbereichs 44 der Wärmeübertrag in den Trägerbereich 32 und von diesem in den Zündorganaufnahmeansatz 20 deutlich reduziert wird, da der Wärmefluss über das poröse Verdampfermedium 24 erfolgen muss. Auf Grund der porösen Struktur desselben ist es ein vergleichsweise schlechter Wärmeleiter, so dass eine übermäßige und die Gefahr von Ablagerungen im Bereich der Öffnungen 38, 40 mit sich bringende Erwärmung nicht auftreten wird.

In der linken Hälfte der Fig. 2 ist eine Variante gezeigt, in welcher der Trägerbereich 32, der vorzugsweise ebenfalls aus vergleichsweise schlecht thermisch leitendem Material, wie zum Beispiel Keramik oder Kunststoffmaterial, aufgebaut sein kann, mit im Wesentlichen zylindrischer Außenumfangsstruktur, also ohne Dickenvariation, ausgebildet ist, so dass eine Stirnfläche 46 des porösen Verdampfermediums 24 hier freiliegt. In der rechten Hälfte der Fig. 2 ist der Trägerbereich 32 mit einer stufenartigen Erweiterung 48 ausgebildet, welche die Stirnfläche 46 nach radial außen hin und in Umfangsrichtung überdeckt und somit verhindert, dass die poröse Struktur des porösen Verdampfermediums 24 hier axial offen ist und daher ein zusätzlicher Eintritt von Luft stattfinden kann bzw. kein ungewünschtes Verdampfen von Brennstoffen nach außen erfolgen kann. Diese stufenartige Erweiterung 48 ist dabei so gebildet, dass sie sich maximal bis zum Außenumfang des porösen Verdampfermediums 24 erstreckt, also im Wesentlichen ebenfalls keinen unmittelbaren Kontakt zu dem im Allgemeinen aus Metallmaterial aufgebauten Zündorganaufnahmeansatz aufweist.

Man erkennt in Fig. 2 ferner den Abschnitt einer Wandung 50, welche die Brennkammerbaugruppe 10 umgibt und somit eine allgemein mit 52 bezeichnete Plenumskammer begrenzt, durch welche hindurch die in die Brennkammer 18 bzw. in den oder die Zündorganaufnahmeansätze 20 einzuleitende Luft herangefördert wird. Außerhalb dieser Wandung 50, in der Fig. 2 also über dieser Wandung, kann die durch ein Heizluftgebläse geförderte Luft dann in Richtung zu einem hier nicht gezeigten Wärmetauscherbereich eines mit einer derartigen Brennkammerbaugruppe 10 ausgestatteten Heizgeräts strömen. Die Leitung 36, über welche das Zündorgan 34 elektrisch erregt werden kann, durchsetzt eine Öffnung 54 in der Wandung 50 und ist durch eine flexible Einlage 58, beispielsweise aus gummiartigem Material, einerseits bezüglich der Wandung 50 abgedichtet und andererseits gehaltert, so dass auf Grund der grundsätzlich definierten Positionierung der Wandung 50 bezüglich des Zündorganaufnahmeansatz 20 eine zusätzliche Halterungswirkung für das Zündorgan 34 erreicht werden kann und insbesondere dieses gegen Herausziehen aus dem Zündorganaufnahmeansatz 20 gesichert werden kann.

Durch die erfindungsgemäße Halterung eines Zündorgans an einem Zündorganaufnahmeansatz wird mit dem deutlich beschränkten Wärmeübertrag auf den Zündorganaufnahmeansatz bei gleichwohl stabiler Halterung die Gefahr des Entstehens von Ablagerungen im Bereich des Zündorganaufnahmeansatzes und insbesondere im Bereich der Öffnungen, über welche die Zündluft einströmt, verhindert werden.

Es können selbstverständlich an einer Umfangswandung 14 einer Brennkammerbaugruppe 10 mehrere derartige Zündorganaufnahmeansätze vorgesehen sein, die selbstverständlich auch mit im Wesentlichen radialer Erstreckung angeordnet sein können.

## Patentansprüche

1. Brennkammerbaugruppe für einen Verdampferbrenner, insbesondere für ein Fahrzeugheizgerät, umfassend ein eine Brennkammer (18) begrenzendes Brennkammergehäuse (12) mit wenigstens einem Zündorganaufnahmeansatz (20) an einer Umfangswandung (14), wobei der Zündorganaufnahmeansatz an seinem der Umfangswandung (14) nahen Endbereich (26) über eine Öffnung (42) in der Umfangswandung (14) zur Brennkammer (18) offen ist und an einer Innenseite des Zündorganaufnahmeansatzes (20) ein poröses Verdampfermedium (24) vorgesehen ist und eine Brennstoffzuführleitung (28) zum Einspeisen von flüssigem Brennstoff in das poröse Verdampfermedium (24) in den Zündorganaufnahmeansatz (20) einmündet, wobei an dem Zündorganaufnahmeansatz (20) an seinem von der Umfangswandung (14) entfernten Endbereich (30) ein sich in diesen hineinerstreckendes Zündorgan (34) getragen ist,
**dadurch gekennzeichnet, dass**
das Zündorgan (34) über das poröse Verdampfermedium (24) an dem Zündorganaufnahmeansatz (20) getragen ist.

2. Brennkammerbaugruppe nach Anspruch 1, **dadurch gekennzeichnet, dass** das Zündorgan (24) einen Trägerbereich (32) aufweist, und dass der Trägerbereich (32) über das poröse Verdampfermedium (24) an dem Zündorganaufnahmeansatz (20) getragen ist.

3. Brennkammerbaugruppe nach Anspruch 2, **dadurch gekennzeichnet, dass** der Trägerbereich (32) sich in einen von der Umfangswandung (14) entfernten Endbereich (30) des Zündorganaufnahmeansatzes (20) erstreckt und dass wenigstens in dem Endbereich (30) der Zündorganaufnahmeansatz (20) im Wesentlichen über seinen gesamten Umfang mit dem porösen Verdampfermedium (24) ausgekleidet ist.

4. Brennkammerbaugruppe nach Anspruch 2 oder 3, **dadurch gekennzeichnet, dass** der Trägerbereich (32) eine Stirnfläche des porösen Verdampfermediums (24) wenigstens bereichsweise überdeckt.

5. Brennkammerbaugruppe nach einem der Ansprüche 1 bis 4, **dadurch gekennzeichnet, dass** in einem von dem porösen Verdampfermedium (24) ausgekleideten Bereich des Zündorganaufnahmeansatzes (20) wenigstens eine Lufteintrittsöffnung (38) vorgesehen ist.

6. Brennkammerbaugruppe nach Anspruch 5, **dadurch gekennzeichnet, dass** in Zuordnung zu der wenigstens einen Lufteintrittsöffnung (38) in dem Zündorganaufnahmeansatz (20) wenigstens eine Luftdurchtrittsöffnung (40) in dem porösen Verdampfermedium (24) vorgesehen ist.

7. Heizgerät, insbesondere für ein Fahrzeug, umfassend einen Verdampferbrenner mit einer Brennkammerbaugruppe (10) nach einem der vorangehend Ansprüche.

## Claims

1. A combustion chamber assembly for an evaporation burner, in particular for a vehicle heating device, comprising a combustion chamber housing (12) defining a combustion chamber (18) with at least one ignition element receiving projection (20) at its circumferential wall (14), the ignition element receiving projection opening towards the combustion chamber (18) via an opening (42) in the circumferential wall (14) at its end region (26) near the circumferential wall (14), and a porous evaporator medium (24) being provided at an inner side of the ignition element receiving projection (20) and a fuel supply line (28) for feeding liquid fuel into the porous evaporator medium (24) leading into the ignition element receiving projection (20), an ignition element (34), extending into the ignition element receiving projection (20), being carried at the ignition element receiving projection (20) in its end region opposite the circumferential wall (14),
**characterized by**
the ignition element (34) being carried at the ignition element receiving projection (20) via the porous evaporator medium (24).

2. A combustion chamber assembly according to claim 1, **characterized by** the ignition element (34) comprising a carrier section (32) and by the carrier section (32) being carried at the ignition element receiving projection (20) via the porous evaporator medium (24).

3. A combustion chamber assembly according to claim 2, **characterized by** the carrier section (32) extending into an end section (30) of the ignition element receiving projection (20) opposite the circumferential wall (14) and by the ignition element receiving projection (20) being at least in its end section (30) coated by the porous evaporator medium (24), substantially over its whole circumference.

4. A combustion chamber assembly according to claim 2 or 3, **characterized by** the carrier section (32) covering at least partly an end face of the porous evaporator medium (24).

5. A combustion chamber assembly according to one of claims 1 to 4, **characterized by** at least one air inlet opening (38) being provided in a section of the ignition element receiving projection (20) coated with the porous evaporator medium (24).

6. A combustion chamber assembly according to claim 5, **characterized by** at least one air passage opening (40) being provided in the porous evaporator medium (24) in association to the at least one air inlet opening (38) in the ignition element receiving projection (20).

7. Heating device, in particular for a vehicle, comprising an evaporation burner with a combustion chamber assembly (10) according to one of the preceding claims.

## Revendications

1. Un module de chambre de combustion pour un brûleur d'évaporation, en particulier pour un dispositif de chauffage d'un véhicule, comprenant un boîtier de chambre de combustion (12) enfermant une chambre de combustion (18) avec au moins une projection de réception d'un élément d'allumage (20) à un paroi circonférentiel (14), la projection de réception d'un élément d'allumage (20) étant ouverte envers la chambre de combustion (18) via une ouverture (42) dans le paroi circonférentiel (14) dans une section (26) proche du paroi circonférentiel (14), et un medium d'évaporation poreux (24) étant prévu à un côté intérieur de la projection de réception d'un élément d'allumage (20), et un conduit d'alimentation en combustible (28) pour alimenter le medium d'évaporation poreux (24) en combustible liquide débouchant dans la projection de réception d'un élément d'allumage (20), un élément d'allumage (34), s'étendant dans la projection de réception d'un élément d'allumage (20), étant supporté à la section terminale, éloignée (30) du paroi circonférentiel (14), de la projection de réception d'un élément d'allumage (20),
**caractérisé par**
l'élément d'allumage (34) étant supporté à la projection de réception d'un élément d'allumage (20) via le medium d'évaporation poreux (24).

2. Un module de chambre de combustion selon la revendication 1, **caractérisé par** l'élément d'allumage (34) comprenant une section de support (32) et par la section de support (32) étant supporté à la projection de réception d'un élément d'allumage (20) via le medium d'évaporation poreux (24).

3. Un module de chambre de combustion selon la revendication 2, **caractérisé par** la section de support (32) s'étendant dans une section terminale (30) de la projection de réception d'un élément d'allumage (20) éloignée du paroi circonférentiel (14) et par la projection de réception d'un élément d'allumage (20) étant au moins dans la section terminale (30) couvert (24) par le medium d'évaporation poreux (24) essentiellement à travers toute sa circonférence.

4. Un module de chambre de combustion selon les revendications 2 ou 3, **caractérisé par** la section de support (32) recouvrant au moins partiellement un front du medium d'évaporation poreux (24).

5. Un module de chambre de combustion selon une des revendications 1 à 4, **caractérisé par** au moins une ouverture d'entrée d'air (38) étant prévue dans une section de la projection de réception d'un élément d'allumage (20) recouverte du medium d'évaporation poreux (24).

6. Un module de chambre de combustion selon la revendication 5, **caractérisé par** au moins une ouverture de passage d'air (40) étant prévue dans le medium d'évaporation poreux (24) en association à la au moins une ouverture d'entrée d'air (38) dans la projection de réception d'un élément d'allumage (20).

7. Un dispositif de chauffage, en particulier pour un véhicule, comprenant un brûleur d'évaporation avec un module de chambre de combustion (10) selon une des revendications précédentes.
